# EUROPÄISCHE PATENTSCHRIFT

(11) **EP 0 886 600 B1**
(45) Veröffentlichungstag und Bekanntmachung des Hinweises auf die Patenterteilung: **05.06.2002**
(21) Anmeldenummer: 97914244.5
(22) Anmeldetag: 14.03.1997
(51) Int. Cl.: B63C 15/00

(54) **ANLAGE ZUM LAGERN VON GEGENSTÄNDEN, INSBESONDERE VON BOOTEN**
INSTALLATION FOR STORING OBJECTS, ESPECIALLY BOATS
INSTALLATION POUR ENTREPOSER DES ARTICLES, NOTAMMENT DES BATEAUX

(30) Priorität: 23.03.1996 DE 19611485
(43) Veröffentlichungstag der Anmeldung: 30.12.1998
(73) Patentinhaber: Grüner, Friedrich Dr. rer. nat., 78253 Eigeltingen (DE)
(72) Erfinder: Grüner, Friedrich Dr. rer. nat., 78253 Eigeltingen (DE)
(74) Vertreter: Held, Thomas, Dr.
(86) Internationale Anmeldenummer: EP9701302
(87) Internationale Veröffentlichungsnummer: WO9735760

(56) Entgegenhaltungen:
- DE-A- 3 937 097
- DE-A- 4 217 109
- US-A- 4 640 214

## Beschreibung

Die Erfindung betrifft eine Anlage zum Lagern von Gegenständen, insbesondere von Booten.

Einrichtungen zur Bootslagerung sind durch die Dokumente USA-4 640 214 und DE 39 37 097 A1 bekannt. Jedoch weißt die vorliegende Erfindung erhebliche Vorteile gegenüber den oben genannten Dokumenten auf, die im nachfolgenden darstellt werden; insbesondere die beweglichen Lagerelemente.

Derartige Anlagen dienen beispielsweise zum Einlagern von Booten, wie Segeljachten, Motorbooten od. dgl. Bspw. im Herbst wird das Boot mit einem Trailer aus dem Wasser genommen und in eine Halle od. dgl. Unterkunft transportiert und dort wintergelagert. In den Hallen können die Boote auch gewartet, repariert und überholt werden.

Nachteilig daran ist, daß die Trailer, mit welchen die Boote transportiert und gelagert werden, sehr viel Raum in einer Halle einnehmen. Deshalb werden heutzutage Jachten beim Einlagern in Hallen von ihrem Trailer abgenommen und bspw. auf den Kiel aufgestellt und mit seitlichen Stützen abgestützt, um eine möglichst große Anzahl von Booten in einer Halle unterzubringen.

Gerade Bootsbauer und Bootswerften haben, da sie oftmals in der Nähe von Wasser angesiedelt sind, große Raumprobleme. Sie haben, wenn bspw. Boote über Winter aus dem Wasser genommen und eingelagert werden, viel zu wenig Raum, um diese einzulagern und, um an diesen Reparaturen einfach durchführen zu können.

Ferner ist nachteilig, daß, wenn in Bootshallen gearbeitet wird, die anderen Jachten stark verschmutzt werden. Deshalb müssen sie gesondert abgedeckt werden.

Der vorliegenden Erfindung liegt die Aufgabe zugrunde, die o.g. Nachteile zu beseitigen und eine Anlage zu schaffen, bei welcher einer Vielzahl von Booten aber auch andere Gegenstände schnell und vor allen Dingen platzsparend eingelagert werden können. Dabei soll der Zugriff auf die Boote bzw. auf die Gegenstände leicht möglich sein.

Zur Lösung dieser Aufgabe führt, daß zum Aufnehmen eines Gegenstandes, insbesondere eines Bootes, eine Mehrzahl von Zellen wabenartig nebeneinander und/oder übereinander angeordnet sind.

Die vorliegende Erfindung gestattet, in bevorzugt sechseckigen Zellen, welche wabenartig nebeneinander und aufeinander stapelbar sind, eine Vielzahl von Booten einzulagern. Dabei sind die einzelnen Zellen in ihrer Länge beliebig lang ausgebildet, so daß auch ggfs. zwei Boote in eine röhrenartige Zelle über entsprechende Lagerwagen eingefahren werden können. Auch eine Anordnung in vielen übereinanderliegenden Ebenen der einzelnen Zellen ist wünschenswert.

In den einzelnen Zellen sind Träger mit entsprechenden Nuten und Führungsschienen angeordnet, in welchen Lagerwagen verfahrbar sind. Diese Lagerwagen dienen der Aufnahme und dem leichten Handling von Gegenstnden und insbesondere Booten.

Damit die Boote festgelegt werden, sind seitliche Ausleger mit daran anschließenden Armen an einer Grundplatte des Lagerwagens angeordnet, um das Boot über sog. längenveränderbare Stützen abzustützen. Diese Stützen, werden überlängenveränderbare Streben gehalten, so daß eine genaue Positionierung der Stützen gegen den Rumpf eines Bootes möglich ist. Damit die Oberfläche des Rumpfes nicht beschädigt wird, sind gepolsterte Blöcke an den Stützen vorgesehen, die das Boot abstützen. Bei einer Segeljacht steht bevorzugt der Kiel auf der Grundplatte des Lagerwagens auf, so daß das wesentliche Gewicht bzw. der Schwerpunkt von der Grundplatte getragen wird. Um Mast und Baum am Lagerwagen aufzunehmen, sind ggfs. Lagerböcke od. dgl. vorgesehen.

Um ein Boot aus einer solchen Zelle herauszufahren, ist eine entsprechende Hebeeinrichtung vorgesehen, welche einen entsprechend passenden Lift aufweist, um den Lagerwagen aufzunehmen. Diese Hebeeinrichtung fährt auf die Höhe einer Zelle, so daß dann der Lagerwagen mit dem Boot auf die Hebeeinrichtung gefahren werden kann, welche dann das Boot und den Lagerwagen zu Arbeitsflächen fährt. Auch ein Umladen mittels eines Kranes auf einen Trailer ist hier denkbar.

Auch soll im Rahmen der vorliegenden Erfindung liegen, daß die einzelnen Zellen über nicht dargestellte Verschlußmechanismen, Tore od. dgl. verschließbar sind. Außerdem liegt im Rahmen der vorliegenden Erfindung auch, daß unterschiedliche Anordnungen von Zellen nebeneinander und übereinander möglich sind, die zusammen eine Einheit bzw. Halle bilden, wobei besonders vorteilhaft ist, wenn eine einzelnen Hebeeinrichtung in einer Hebeeinrichtungsstraße verfahrbar ist und beidseits der Hebeinrichtungen Zellen angeordnet sind, so daß eine Vielzahl von Booten oder Gegenständen eingelagert werden kann.

Im Rahmen der vorliegenden Erfindung sollen jedoch auch andere mehreckige Zellenquerschnitte liegen, um bspw. Boote oder andere Gegenstände einzulagern. Besonders hervorzuheben ist aber, daß sich die vorliegende bevorzugte Sechseck-Struktur als einzige statisch selbsttragende Struktur erwiesen hat.

Mit der vorliegenden Erfindung ist eine Anlage geschaffen, welche es ermöglicht, eine Vielzahl von Boote auf sehr geringem Raum einzulagern. Außerdem ist jedes Boot bzw. jede Zelle leicht und schnell zugänglich, so daß auch im Falle einer Reparatur oder Wartung jedes Boot zu diesem Zweck aus der Zelle entnommen werden kann. Sind die Boote bspw. alle im Wasser, so können auch andere Gegenstände in die Zellen eingelagert werden.

Weitere Vorteile, Merkmale und Einzelheiten der Erfindung ergeben sich aus der nachfolgenden Beschreibung bevorzugter Ausführungsbeispiele sowie anhand der Zeichnung; diese zeigt in
Figur 1 eine Frontansicht einer erfindungsgemäßen Anlage zum Lagern von Gegenständen, insbesondere Booten;
Figur 2 eine vergrößert dargestellte Draufsicht einer einzelnen Zelle der Anlage gemäß Figur 1 mit Inhalt;
Figur 3 eine Draufsicht auf ein weiteres Ausführungsbeispiel der Zelle gemäß Figur 2 ohne Inhalt;
Figur 4 eine schematisch dargestellte Draufsicht auf eine Hebeeinrichtung;
Figur 5 ein weiteres Ausführungsbeispiel einer Hebeeinrichtung gemäß Figur 4;
Figur 6 eine schematisch dargestellte Seitenansicht einer möglichen Anordnung von Zellen und Hebeeinrichtungen;
Figur 7 eine Draufsicht auf eine mögliche Anordnung von Zellen und Hebeeinrichtungen gemäß Figur 6.

Gemäß Figur 1 weist eine erfindungsgemäße Anlage R zum Lagern von Gegenständen, insbesondere Booten, eine Vielzahl von Zellen 1 auf. Diese Zellen 1 sind bevorzugt sechseckartig ausgebildet und in dargestellter Weise nebeneinander und aufeinander angeordnet, so daß eine wabenartige Struktur entsteht. Dabei sind ggfs. auch fest mit einem Boden 2 verbundene, dreieckartige Befestigungsblöcke 3 nebeneinander angeordnet, wobei jeweils zwischen zwei Befestigungsblöcken 3 eine Zelle 1 in dargestellter Weise eingesetzt ist.

Jede einzelne wabenförmige Zelle 1 ist mit einem dreieckartigen Bodenelement 4 versehen, von welchem senkrecht nach oben Wände 5.1, 5.2 aufragen, an welche sich ein entsprechend symmetrisch zum Bodenelement ausgebildetes dreieckartiges Dachelement 6 anschließt. Die einzelnen Zellen 1 sind in Längsrichtung röhrenartig ausgebildet, wobei ggfs. deren Rückwand verschlossen ist, um eine erhöhte Torsionssteifigkeit zu bekommen.

Wie in Figur 1 dargestellt, sind die einzelnen Zellen 1 in mehreren Ebenen E1 bis E5 übereinander jeweils versetzt angeordnet. Durch diese wabenartige Anordnung einzelner Zellen 1 erlangt die Anlage R eine sehr hohe Stabilität, um sehr hohe Lasten aufzunehmen. Abschließend kann die Vorrichtung R nach oben von einem Hallendach 7 abgedeckt sein.

Durch diese spezielle Anordnung, wird gewährleistet, daß auf möglichst wenig Raum eine Vielzahl von Gegenständen, insbesondere Booten 8, in den einzelnen Zellen 1 eingelagert werden können.

In das Bodenelement 4 ist gemäß Figur 2 in etwa mittig im Bereich des Dreieckes ein Träger 9 eingesetzt, welcher Führungsnuten 10.1, 10.2 aufweist, die bevorzugt über die ganze Länge der Zelle verlaufen. Bevorzugt ist der Träger 9 fest mit dem Bodenelement 4 verbunden.

Ferner sind in den Eckbereichen 11.1, 11.2 zwischen Bodenelement 4 und Wand 5.1 bzw. Bodenelement 4 und Wand 5.2 in diesem Bereich und über die gesamte Länge der Zelle 1 verlaufende Führungsschienen 12.1, 12.2 eingesetzt. Dabei erstrecken sich die Führungsschienen 12.1, 12.2 über die Eckbereiche 11.1, 11.2, welche Flanken 13.1, 13.2 des Bodenelementes 4 mit den Wänden 5.1, 5.2 verbindet.

In die Zelle 1 ist ein erfindungsgemäßer Lagerwagen 14 ein und ausfahrbar eingesetzt.

Der Lagerwagen 14 weist eine Grundplatte 15 auf, auf welcher sich bspw. ein Kiel 16 des Bootes 8 abstützt. Nach unten ist die Grundplatte 15 mit zueinander beabstandeten Transportrollen 17.1, 17.2 versehen, welche in die Führungsnuten 10.1, 10.2 des Trägers 9 passen. In diesen Führungsnuten 10.1, 10.2 wird der Lagerwagen 14 geführt.

Von der Grundplatte 15 kragen entsprechend den Flanken 13.1, 13.2 parallel verlaufende Ausleger 18.1, 18.2 bis zu den Eckbereichen 11.1, 11.2 ab und verlaufen dann parallel und abgewinkelt zu den Wänden 5.1, 5.2 als kurz ausgebildete Arme 19.1, 19.2.

Nach außen hin sind die Ausleger 18.1, 18.2 und Arme 19.1, 19.2 in den Eckbereichen 11.1, 11.2 mit drehbaren Rollen 20 versehen, welche den Lagerwagen 14 gegen die Führungsschienen 12.1, 12.2 abstützen. Somit wird eine exakte Lagerung und Führung gewährleistet, um den Lagerwagen 14 in die Zelle 1 ein- bzw. auszufahren.

Damit das Boot 8 im Lagerwagen 14 gegen ein Umkippen gesichert ist, sind bevorzugt gelenkig an den Armen 19.1, 19.2 in der Länge veränderbare Stützen 21.1, 21.2 angeordnet, welche andernends gelenkig angeordnete Blöcke 22.1, 22.2 aufweisen, die sich gegen den Rumpf des Bootes abstützen.

Die Stützen 21.1, 21.2 sind auf die Ausbildung des Rumpfes und die entsprechende Länge des Kiels 16, insbesondere bei Segeljachten, abgestimmt. Zusätzlich sind die Stützen 21.1, 21.2 mit längenveränderbaren Streben 23.1, 23.2 versehen, welche gelenkig mit den Auslegern 18.1, 18.2 in Verbindung stehen. Somit kann auch bspw. für sehr schmale oder sehr breite Rumpfe von Booten die Stellung der Stützen 21.1 bzw. 21.2 entsprechend angepaßt werden. Dabei können die Stützen 21.1, 21.2 aber auch Streben 23.1, 23.2 mechanischer oder aber auch pneumatisch, hydraulisch oder elektrisch verstellt werden.

Bevorzugt ist die Grundplatte 15 in etwa entsprechend der Länge der Zelle 1 bzw. des Rumpfes des Bootes ausgebildet, wobei im vorderen und hier nicht dargestellten Hubbereich die Grundplatte 15 entsprechend ausgebildete Ausleger mit Stützen wie im Heckbereich aufweist. Somit wäre ein Rumpf des Bootes 8 über zumindest vier Stützen abgestützt. Auch für Motorboote ist diese Art der Lagerung geeignet, wobei auch hier daran gedacht ist, Stützen 21.1, 21.2 entsprechend der Form des Rumpfes anzupassen und ggfs. niedriger auszubilden. Deshalb können Stützen 21.1, 21.2 bzw. die Streben 23.1, 23.2 auf dem Arm 19.1, 19.2 bzw. Ausleger 18.1, 18.2 in unterschiedlichen Stellungen angebracht werden.

Insbesondere für Segeljachten sind dem Lagerwagen 14 Lagerblöcke 24 zugeordnet, um beispielsweise einen Mast 25 oder Baum 26 darauf abzulegen.

In einem weiteren Ausführungsbeispiel der vorliegenden Erfindung gemäß Figur 3 ist in die Zelle 1 ein entsprechend Figur 2 dargestellter und ausgebildeter Lagerwagen 14 ohne Stützen 21.1, 21.2 und Streben 23.1, 23.2 eingesetzt. Dagegen ist zwischen die Arme 19.1, 19.2 eine Palette 27 eingelegt, auf welcher Gegenstände unterschiedlichster Art abgelegt werden können. Dies ist insbesondere dann der Fall, wenn sich bspw. die Boote im Wasser befinden und die Zellen 1 als Lager für Waren herkömmlicher Art genutzt werden können.

Damit ein Lagerwagen 14 zur Aufnahme eines Bootes aus der Zelle 1 in einer Ebene E1 bis E5 herausgefahren werden kann, ist eine Hebeeinrichtung 28, welche in Figur 4 und 5 dargestellt ist, vorgehen um den Lagerwagen 14 aufzunehmen. Die Hebeeinrichtung 28 weist benachbarte Führungssäulen 29.1, 29.2 auf, welche miteinander in Verbindung stehen und ein dazwischenliegenden Lift 30 aufnehmen. Dieser ist entlang den Führungssäulen 29.1, 29.2 in der Höhe verfahrbar, wie dies durch die Doppelpfeile x angedeutet ist. Dabei weist der Lift 30 einen Träger 9.1 entsprechend dem Träger 9 der Zelle 1 auf, sowie Flanken 13.1', 13.2' und Führungsschienen 12.1', 12.2', welche baugleich zu den entsprechenden Elementen in der Zelle 1 ausgebildet ist. Deshalb ist ein Überführen des Transportwagens 14 auf den Lift 30 ohne Schwierigkeiten möglich.

Ferner ist die Hebeeinrichtung 28 über ein Schienensystem 31 entlang dem Boden 2 hin und her verfahrbar. Somit kann jede mögliche Zelle 1 angefahren werden. Dann wird der Lift 30 auf die gleiche Höhe des Bodenelementes 4 einer Zelle 1 gefahren und anschließend der Lagerwagen 14 aus der Zelle 1 aus dem Lift 30 der Hebeeinrichtung ausgefahren. Auch umgekehrt kann so ein ggfs. beladener Lagerwagen 14 in eine Zelle 1 eingefahren werden. Damit auch hier aus Stabilitätsgründen ein Umkippen der Hebeeinrichtung 28 verhindert wird, können auch mehrere Säulen nacheinander angeordnet sein.

Gemäß Figur 5 weist eine andere Hebeeinrichtung 28.1 nur eine Führungssäule 29.1 auf, an welcher der Lift 30 verfahrbar ist. Dies genügt für leichtere Boote 8.

In Figur 6 ist eine Anlage mit übereinander angeordneten Zellen 1 dargestellt, welche beidseitig neben einer Hebeeinrichtungstraße 31 angeordnet sind. Über den in der Höhe verfahrbare Lift 30 können die einzelnen Zellen 1 beladen bzw. entladen werden. Um die einzelnen Zellen vor Witterung zu schützen, können diese von Seitenwänden 33, 34 begrenzt und dem Dach 7 überdeckt sein.

Wie in Figur 7 dargestellt, sind die einzelnen Zellen 1 jeweils zu Felder auf beiden Seiten der Hebeeinrichtungsstraße 32 zusammengefaßt, wobei auch daran gedacht ist, zusätzliche Arbeitsflächen 36, 37 vorzusehen, um Boote 8 oder andere Gegenstände zu reparieren bzw. zu warten.

Eine besonders wirkungsvolle Ausgestaltung ist dann gegeben, wenn bspw. die Hebeeinrichtungsstraße direkt ins Wasser führt und eine Slipanlage vorgesehen ist, um direkt die Boote aus dem Wasser in die einzelnen Zellen zu transportieren.

## Patentansprüche

1. Anlage zum Lagern von Booten (8) in einzelnen Zellen (1) mit sechseckigem Querschnitt und senkrechter Symmetrie
**dadurch gekennzeichnet,**
**dass** eine Mehrzahl von Zellen (1), die senkrecht auf einer ihrer Sechseckkanten stehen nebeneinander und/oder übereinander versetzt zu einem wabenartigen Regalsysten ohne Zwischenräume zusammengefügt sind und nach Art eines Hochregallagers mit mehreren Regalebenen bedient wird,
sowie **dadurch gekennzeichnet,**
**dass** jeder Sechseckzelle (1) mindestens ein separates Lagerelement in Form eines an die Sechseckgeometrie angepassten Lagerwagens (14) zugeordnet ist, der die Boote aufnimmt und Mittels eines Regalbedienungssystems aus der Zelle (1) herausbewegt und wieder hineinbewegt werden kann, indem dass der Lagerwagen (14) auf einem im Bodenelement (4) angeordneten Träger (9) fahrbar angeordnet ist, wobei einer Grundplatte (15) des Lagerwagens (14) Transportrollen (17.1, 17.2.) zugeordnet sind, welche in Führungsnuten (10.1., 10.2.) des Trägers laufen.

2. Anlage nach Anspruch 1, **dadurch gekennzeichnet, dass** sich an die Grundplatte (15) Ausleger (18.1, 18.2) anschliessen, von welchen Arme (19.1, 19.2) abkragen.

3. Anlage nach wenigstens einem der Ansprüche 1 bis 2, **dadurch gekennzeichnet, dass** dem Lagerwagen (14) Stützen (21.1, 22.1) zugeordnet sind.

4. Anlage nach Anspruch 3, **dadurch gekennzeichnet, dass** die Stützen (21.1, 21.2) längenveränderbar sind, wobei diese gelenkig mit den Armen (19.1, 19.2) des Lagerwagens (14) in Verbindung stehen und über längerveränderbare Streben (23.1, 23,2) in ihrer Lage veränderbar sind.

5. Anlage nach wenigstens einem der Ansprüche 1 bis 4 , **dadurch gekennzeichnet, dass** in zumindest einem Eckbereich (11.1, 11.2) zwischen Flanke (13.1, 13.2) und Wand (5.1, 5.2) der Zelle (1) eine Führungsschiene (12.1, 12.2) angeordnet sind.

6. Anlage nach wenigstens einem der Ansprüche 1 bis 5, **dadurch gekennzeichnet, dass** dem Lagerwagen (14) zumindest ein Lagerbock (24) zur Aufnahme von zumindest einem Mast (25) und/oder Baum (26) zugeordnet ist.

7. Anlage nach wenigstens einem der Ansprüche 1 bis 6, **dadurch gekennzeichnet, dass** der Lagerwagen (14) manuell und/oder motorisch aus und in die Zelle (1) fahrbar ist.

8. Anlage nach wenigstens einem der Ansprüch 1 bis 7, **dadurch gekennzeichnet, dass** auf einem Boden (2) nebeneinander angeordnete dreieckartige Befestigungsblöcke (3) Auflager für eine Mehrzahl von Zellen (1) bilden.

9. Anlage nach Anspruch 8, **dadurch gekennzeichnet, dass** zwischen jeweils zwei benachbarten Befestigungsblöcken (3) zumindest eine Zelle (1) in einer Ebene (E1) eingesetzt ist.

10. Anlage nach wenigstens einem der Ansprüche 1 bis 9 , **dadurch gekennzeichnet, dass** über eine Hebeeinrichtung (28) jede beliebige Zelle (1) in jeder Ebene (Elbis E5) von einem einer Hebeeinrichtung (28) zugeordneten Lift (30) erreichbar ist.

11. Anlage nach Anspruch 10, **dadurch gekennzeichnet, dass** der Hebeeinrichtung (28) zumindest eine Führungssäule (29.1, 29.2) zugeordnet ist, wobei der Lift (30) an der Führungssäule (29.1, 29.2) höhenverstellbar angeordnet ist.

12. Anlage nach Anspruch 11, **dadurch gekennzeichnet, dass** der Lift (30) in seiner Innenkontur entsprechend dem Bodenelement (4) der Zelle (1) ausgebildet ist, um den Lagerwagen (14) aufzunehmen.

13. Anlage nach wenigstens einem der Ansprüche 10 bis 12, dadurch gekennzeichnt, dass beidseits der Hebeeinrichtung (28) eine Mehrzahl von Zellen angeordnet sind, wobei die Hebeeinrichtung (28) entlang einer Hebeeinrichtungstraße (32)verfahrbar ist und beidseits die nebeneinander und/oder übereinander angeordneten Zellen (1) von dem Lift (30) der Hebeeinrichtung (28) erreichbar sind.

14. Anlage nach wenigstens einem der Ansprüche 1 bis 13, **dadurch gekennzeichnet, dass** dem Lagerwagen (14) zumindest eine Palette (27) zum Aufnehmen von Gegenständen zugeordnet ist.

## Claims

1. Installation for the storage of boats (8) in individual cells (1) with hexagonal cross section and vertical symmetry
**characterised in that**
numerous cells (1), which stand vertically on one of their hexagonal corners next to each other and/or above each other and shifted in respect to each other, joined together to form a honeycomb rack system without spaces between the cells and is operated in the fashion of a high rack warehouse with several rack layers,
**characterised** as well **in that**
every hexagonal cell (1) is provided with at least one separate storage element in the form of a storage trolley (14) which is adapted to the hexagonal geometry which accommodates the boats and can, by means of a rack service system, be moved out of the cell (1) and back in again, **in that** the storage trolley (14) is movably mounted on a beam (9) which in turn is mounted in the base element (4), a base plate (15) of the storage trolley (14) is allocated transport rollers (17.1, 17.2), which run in guide slots (10.1, 10.2) of the beam (9).

2. Installation according to claim 1
**characterised in that**
lateral brackets (18.1, 18.2) from which arms (19.1, 19.2) protrude are connected to the base plate (15).

3. Installation according to at least one of the claims 1 to 2
**characterised in that**
the storage trolley (14) is allocated supports (21.1, 21.2).

4. Installation according to claim 3
**characterised in that**
the supports (21.1, 21.2) are adjustable in length, whereby these supports (21.1, 21.2) are connected to the arms (19.1, 19.2) of the storage trolley (14) at articulated joints and are adjustable in their position using struts (23.1, 23.2) which are adjustable in their length.

5. Installation according to at least one of the claims 1 to 4
**characterised in that**
a guide rail (12.1, 12.2) is provided in at least one corner region (11.1, 11.2) between sides (13.1, 13.2) and walls (5.1, 5.2) of the cell (1).

6. Installation according to at least one of the claims 1 to 5
**characterised in that**
on the storage trolley (14) at least one mounting block (24) is provided for the accommodation of at least one mast (25) and or boom (26).

7. Installation according to at least one of the claims 1 to 6
**characterised in that**
the storage trolley (14) is movable into and out of the cell (1) by manual and/or motorised means.

8. Installation according to at least one of the claims 1 to 7
**characterised in that**
triangular supporting blocks (3) arranged next to each other on a floor (2) form a base for numerous cells (1).

9. Installation according to claim 8
**characterised in that**
between each neighbouring supporting block (3) at least one cell (1) at a level (E1) is placed.

10. Installation according to at least one of the claims 1 to 9
**characterised in that**
any arbitrary cell (1) in every layer (E1 to E5) can be reached by means of a lift (30) which is allocated to a lifting device (28).

11. Installation according to claim 10
**characterised in that**
the lifting device (28) is provided with at least one guide column (29.1, 29.2), whereby the lift (30) is arranged on the guide columns (29.1, 29.2) in such a manner that the height of the lift (30) can be adjusted.

12. Installation according to claim 11
**characterised in that**
the inner contour of the lift (30) is formed to suit the base element (4) of the cell (1) in order to receive the storage trolley (14).

13. Installation according to at least one of the claims 10 to 12
**characterised in that**
on both sides of the lifting device (28) numerous cells are arranged, whereby the lifting device (28) is transportable along a lifting device driveway (32) and the cells which are arranged on both sides next to and/or above each other are accessible using the lift (30) of the lifting device (28).

14. Installation according to at least one of the claims 1 to 13
**characterised in that**
the storage trolley (14) is provided with at least one palette (27) for the accommodation of objects.

## Revendications

1. Installation pour le stockage de bateaux (8) dans des cellules individuelles (1) de section transversale hexagonale et de symétrie verticale, **caractérisée en ce qu'**une pluralité de cellules (1), qui se tiennent verticalement sur l'une de leurs arêtes d'hexagone sont rassemblées de manière décalée les unes à côté des autres et/ou les unes au-dessus des autres pour former un système de rayonnage de type nid d'abeilles sans espaces intermédiaires, et sont utilisées à la manière d'un magasin à rayonnages hauts avec plusieurs plans de rayonnage, et **caractérisée en outre en ce qu'**à chaque cellule hexagonale (1) est associé au moins un élément de stockage séparé sous la forme d'un chariot de stockage (14) adapté à la géométrie hexagonale, qui reçoit les bateaux et peut être sorti de la cellule (1) et rentré à nouveau au moyen d'un système d'utilisation des rayonnages, en disposant le chariot de stockage (14) de manière déplaçable sur un support (9) disposé dans l'élément de sol (4), des galets de transport (17.1, 17.2), qui roulent dans des rainures de guidage (10.1, 10.2) du support étant associés à une plaque de base (15) du chariot de stockage (14).

2. Installation selon la revendication 1, **caractérisée en ce que** des consoles (18.1, 18.2) se raccordent à la plaque de base (15), desquelles partent des bras (19.1, 19.2).

3. Installation selon au moins l'une des revendications 1 à 2, **caractérisée en ce que** des supports (21.1, 21.2) sont associés au chariot de stockage (14).

4. Installation selon la revendication 3, **caractérisée en ce que** les supports (21.1, 21.2) sont ajustables en longueur, ceux-ci étant en relation articulée avec les bras (19.1, 19.2) du chariot de stockage (14) et leur position pouvant être modifiée par le biais de jambes de force (23.1, 23.2) ajustables en longueur.

5. Installation selon au moins l'une des revendications 1 à 4, **caractérisée en ce que** dans au moins une partie de coin (11.1, 11.2) entre le flanc (13.1, 13.2) et la paroi (5.1, 5.2) de la cellule (1), est disposé un rail de guidage (12.1, 12.2).

6. Installation selon au moins l'une des revendications 1 à 5, **caractérisée en ce qu'**au moins un support de palier (24) est associé au chariot de stockage (14) pour recevoir au moins un mât (25) et/ou une bôme (26).

7. Installation selon au moins l'une des revendications 1 à 6, **caractérisée en ce que** le chariot de stockage (14) peut être déplacé manuellement et/ou par moteur hors et dans la cellule (1).

8. Installation selon au moins l'une des revendications 1 à 7, **caractérisée en ce que** sur un sol (2) des blocs de fixation (3) triangulaires disposés les uns à côté des autres forment des appuis pour une pluralité de cellules (1).

9. Installation selon la revendication 8, **caractérisée en ce qu'**entre deux blocs de fixation voisins respectifs (3) est insérée au moins une cellule (1) dans un plan (E1).

10. Installation selon au moins l'une des revendications 1 à 9, **caractérisée en ce que**, par le biais d'un dispositif de levage (28), chaque cellule quelconque (1) dans chaque plan (E1 à E5) peut être atteinte par un élévateur (30) associé à un dispositif de levage (28).

11. Installation selon la revendication 10, **caractérisée en ce qu'**au moins une colonne de guidage (29.1, 29.2) est associée au dispositif de levage (28), l'élévateur (30) étant disposé sur la colonne de guidage (29.1, 29.2) de manière ajustable en hauteur.

12. Installation selon la revendication 11, **caractérisée en ce que** l'élévateur (30) est formé, dans son contour intérieur, de manière à correspondre à l'élément de sol (4) de la cellule (1), afin de recevoir le chariot de stockage (14).

13. Installation selon au moins l'une des revendications 10 à 12, **caractérisée en ce que** de part et d'autre du dispositif de levage (28), sont disposées une pluralité de cellules, le dispositif de levage (28) étant déplaçable le long d'une voie du dispositif de levage (32), et de chaque côté, les cellules (1) disposées les unes à côté des autres et/ou au-dessus des autres peuvent être atteintes par l'élévateur (30) du dispositif de levage (28).

14. Installation selon au moins l'une des revendications 1 à 13, **caractérisée en ce qu'**au moins une palette (27) pour recevoir des objets est associée au chariot de stockage (14).
